# EUROPÄISCHE PATENTSCHRIFT

(11) **EP 4 197 013 B1**
(45) Veröffentlichungstag und Bekanntmachung des Hinweises auf die Patenterteilung: **03.12.2025**
(21) Anmeldenummer: 21748590.3
(22) Anmeldetag: 21.07.2021
(51) Int. Cl.: H01F 29/04, H01H 33/55

(54) **LASTSTUFENSCHALTER UND STUFENTRANSFORMATOR MIT LASTSTUFENSCHALTER**
ON-LOAD TAP CHANGER AND TAP-CHANGING TRANSFORMER HAVING AN ON-LOAD TAP CHANGER
CHANGEUR DE PRISE EN CHARGE ET TRANSFORMATEUR À CHANGEMENT DE PRISE POURVU D'UN CHANGEUR DE PRISE EN CHARGE

(30) Priorität: 27.08.2020 DE 102020122444
(43) Veröffentlichungstag der Anmeldung: 21.06.2023
(73) Patentinhaber: Maschinenfabrik Reinhausen GmbH, 93059 Regensburg (DE)
(72) Erfinder: HAMMER, Christian, 93059 Regensburg (DE); ALBRECHT, Wolfgang, 93173 Wenzenbach (DE); SCHMEISSER, Michael, 93059 Regensburg (DE); KOTZ, Christian, 93489 Schorndorf (DE)
(86) Internationale Anmeldenummer: PCT/EP2021/070382
(87) Internationale Veröffentlichungsnummer: WO 2022/042955

(56) Entgegenhaltungen:
- CN-A- 105 977 002
- DE-A1- 102012 103 489
- US-A- 4 532 386
- US-A- 5 847 939

## Beschreibung

Die Erfindung betrifft einen Laststufenschalter zur unterbrechungslosen Lastumschaltung zwischen unterschiedlichen Wicklungsanzapfungen eines Stufentransformators.

Weiterhin betrifft die Erfindung einen Stufentransformator mit einem Laststufenschalter zur unterbrechungslosen Lastumschaltung zwischen unterschiedlichen Wicklungsanzapfungen des Stufentransformators.

Laststufenschalter sind aus dem Stand der Technik bekannt und haben üblicherweise einen Lastumschalter und einen Wähler. Der Lastumschalter mit den Vakuumschaltröhren und den Überschaltwiderständen ist in einem zylinderförmigen Gefäß angeordnet. Der Wähler ist aus einer Vielzahl von im Kreis angeordneten Stäben aufgebaut. An diesen Stäben sind in unterschiedlichen Ebenen Kontakte angeordnet, die als Anschlüsse für Wicklungsanzapfungen einer Regelwicklung dienen. Innerhalb des Wählers sind zwei Wählerarme an einer Schaltsäule befestigt. Diese kontaktieren die Kontakte an den Stäben. Lastumschalter und Wähler sind über ein Getriebe miteinander verbunden.

Der Laststufenschalter ist dabei am Transformatordeckel befestigt. Dabei wird im ersten Schritt der Stufenschalterkopf mit der Unterseite des Transformatordeckels verschraubt. In einem zweiten Schritt wird ein Stufenschalterdeckel auf den Transformatordeckel über den Stufenschalter geschraubt. Diese Art der Montage ist zeitintensiv, teuer und für kleinere Laststufenschalter ungeeignet.

DE 10 2012 103 489 A1 offenbart einen Laststufenschalter zur unterbrechungslosen Lastumschaltung mit einem Flanschmodul.

US 4 532 386 A und US 5 847 939 A offenbaren einen Umsteller, der mittels einer Überwurfmutter an einem Transformatordeckel bzw. Transformatorwand befestigt ist.

CN 105 977 002 A offenbart einen Laststufenschalter, der über Halteelemente im Inneren eines Transformatorgehäuses befestigt ist. Aufgabe der Erfindung ist es, einen Laststufenschalter zu schaffen, der einfach und kompakt aufgebaut ist und damit einfach und platzsparend in einem Stufentransformator installiert werden kann.

Diese Aufgabe wird mit einem Laststufenschalter gemäß dem Anspruch 1 gelöst. Die Merkmale der Unteransprüche bilden dabei vorteilhafte Weiterbildungen der Erfindung.

Weitere Aufgabe der Erfindung ist es, einen Stufentransformator mit einem Laststufenschalter zu schaffen, der einfach und kompakt aufgebaut ist.

Diese Aufgabe wird mit einem Stufentransformator gemäß dem Anspruch 4 gelöst. Die Merkmale der Unteransprüche bilden dabei vorteilhafte Weiterbildungen der Erfindung.

Die Erfindung schlägt gemäß einem ersten Aspekt einen Laststufenschalter zur unterbrechungslosen Lastumschaltung zwischen unterschiedlichen Wicklungsanzapfungen eines Stufentransformators vor, umfassend ein Flanschmodul und eine Überwurfmutter, wobei der Laststufenschalter mittels der Überwurfmutter und dem Flanschmodul am Stufentransformator befestigt werden kann.

Durch die einfache und simple Lösung, ein Flanschmodul und eine Überwurfmutter zur Befestigung des Laststufenschalters in einem Stufentransformator zu verwenden, wird die Montage besonders einfach gestaltet. Dabei wird das Flanschmodul aus dem Inneren des Stufentransformators durch eine Öffnung in der Gehäusewand geführt. Ein Teil bzw. ein erster Bereich des Flanschmoduls ragt aus dem Gehäuse heraus. Die Überwurfmutter wird auf das Flanschmodul aufgebracht, sodass das Flanschmodul dabei von außen gegen das Innere der Wand des Gehäuses gedrückt wird.

Die Verbindung zwischen dem Flanschmodul außerhalb des Gehäuses und der Überwurfmutter ist als Gewinde oder Teilgewinde umgesetzt. Somit kann die Überwurfmutter auf das Flanschmodul aufgeschraubt werden. Weiterhin erfolgt die Verbindung zwischen Überwurfmutter durch Formschluss und/oder Kraftschluss.

Die Überwurfmutter weist ein Innengewinde auf, welches auf ein Außengewinde des Flanschmoduls aufgeschraubt wird.

Das Flanschmodul und/oder die Überwurfmutter können aus einem isolierendem Material, vorzugsweise aus Kunststoff bestehen.

Es kann vorgesehen sein, dass zwischen dem Flanschmodul und dem Gehäuse mindestens eine Dichtung, wie z.B. ein Dichtring, angeordnet ist. Die Dichtung kann dann beispielsweise zwischen der Innenwand des Gehäuses und dem Flansch des Flanschmoduls angeordnet sein.

Der Laststufenschalter weist eine Steuereinheit und/oder eine Kommunikationseinheit und einen Antrieb und einen Lastumschalter und einen Wähler auf. Die Kommunikationseinheit und/ oder die Steuereinheit sind in einem ersten Bereich des Flanschmoduls angeordnet, der sich zumindest teilweise außerhalb des Stufentransformators befindet.

Der Antrieb und der Lastumschalter und der Wähler sind in einem zweiten Bereich des Flanschmoduls angeordnet, der zumindest teilweise im Inneren des Stufentransformators angeordnet ist.

Es kann vorgesehen sein, dass der Lastumschalter mehrere Halbleiterschaltelemente und der Wähler mehrere mechanische Schalter aufweist.

Es kann vorgesehen sein, dass der erste Bereich und der zweite Bereich des Flanschmoduls durch eine Wand voneinander getrennt sind.

Der Laststufenschalter kann auf beliebige Art und Weise ausgestaltet sein und beispielsweise ein konventioneller Laststufenschalter mit mechanischen Kontakten oder ein Hybridstufenschalter mit mechanischen Kontakten und Halbleiterschaltelementen sein.

Die Erfindung schlägt gemäß einem zweiten Aspekt einen Stufentransformator mit einem Laststufenschalter, einem Gehäuse und einem Aktivteil mit Wicklungsanzapfungen vor, wobei der Laststufenschalter gemäß dem oben genannten ersten Aspekt ausgeführt ist.

Dadurch, dass der Laststufenschalter über das Flanschmodul und die Überwurfmutter befestigbar ist, wird die Montage des Stufentransformators besonders einfach gestaltet. Nach dem Einsetzen des Aktivteils kann der Laststufenschalter ohne großen Aufwand mit den Wicklungsanzapfungen verbunden werden. Im Anschluss wird dann das Flanschmodul bis zum Flansch durch eine Öffnung in der Wand des Gehäuses gesteckt und von außen mit der Überwurfmutter fixiert. Besondere Werkzeuge sind für die Montage überflüssig.

Es kann vorgesehen sein, dass der Laststufenschalter horizontal oder vertikal im Inneren des Stufentransformators ausgerichtet bzw. angeordnet ist.

Es kann vorgesehen sein, dass der Laststufenschalter im Inneren des Stufentransformators neben und/oder über und/oder unter einem Aktivteil angeordnet ist.

Der Stufentransformator kann auf beliebige Art und Weise ausgestaltet sein und beispielsweise als ein ein- oder mehrphasiger Verteiltransformator und/oder Masttransformator und/oder Service-Transformer und/oder Pad-mounted-transformer und/oder Pole-mounted-transformer ausgestaltet sein. Dieser Stufentransformator kann vorzugsweise für Spannungen von bis zu 36 kV verwendet werden.

Nachfolgend sind die Erfindung und ihre Vorteile unter Bezugnahme auf die beigefügten Zeichnungen ausführlicher beschrieben. Es zeigen:
- Fig. 1: einen Laststufenschalter in einem Stufentransformator;
- Fig. 2: eine Schnittansicht des Laststufenschalters.

**Figur 1** zeigt einen Laststufenschalter 1 zur unterbrechungslosen Lastumschaltung zwischen unterschiedlichen Wicklungsanzapfungen 31 eines Stufentransformators 30. Der Laststufenschalter 1 ist im Inneren horizontal über dem Aktivteil 32 des Stufentransformators 30 angeordnet und ragt seitlich aus dem Gehäuse 6 des Stufentransformators 30 heraus. Alternativ kann der Laststufenschalter 1 vertikal angeordnet werden, wobei dieser dann oben aus dem Gehäuse 6 bzw. dem Deckel 7 herausragt. Der Laststufenschalter 1 ist über Leitungen mit den jeweiligen Wicklungsanzapfungen 31 des Aktivteils 32 verbunden.

Bei dem Stufentransformator 30 handelt es sich um einen ein- oder mehrphasigen Verteiltransformator, der insbesondere als sog. Masttransformator, Service-Transformer, Pad-mounted-transformer oder Pole-mounted-transformer ausgestaltet sein kann. Dieser Stufentransformator ist vorzugsweise für Spannungen von bis zu 36 kV einsetzbar.

**Figur 2** zeigt eine detaillierte Schnittansicht des Laststufenschalters 1 zur unterbrechungslosen Lastumschaltung zwischen unterschiedlichen Wicklungsanzapfungen 31 eines Stufentransformators 30. Der Laststufenschalter 1 weist ein Flanschmodul 2 auf, welches im Wesentlichen in zwei Bereiche aufgeteilt ist. Der erste Bereich 10 ist durch eine Wand 4 von dem zweiten Bereich 20 abgetrennt. Nach der Montage des Laststufenschalters 1 befindet sich der erste Bereich 10 des Laststufenschalters 1 außerhalb des Stufentransformators 30. Der zweite Bereich 20 des Laststufenschalters 1 befindet sich im Inneren des Stufentransformators 30.

Bei der Montage des Laststufenschalters 1 wird das Flanschmodul 2 des Laststufenschalters 1 durch eine Öffnung 3 des Gehäuses 6, hier einer Wand 4 des Stufentransformators 30, gesteckt. Dies ist möglich, weil das Flanschmodul 2 und damit der Laststufenschalter 1 im ersten Bereich 10 einen kleineren bzw. annähernd gleich großen Durchmesser aufweisen, als der Durchmesser der Öffnung 3 in der Wand 4 des Stufentransformators 30.

Das Flanschmodul 2 weist einen Flansch 5 auf, dessen Durchmesser größer ist, als der Durchmesser der Öffnung 3. Das Flanschmodul 2 kann im Wesentlichen nur bis zu diesem Flansch 5 durch die Öffnung 3 der Wand 4 herausragen. Der Flansch 5 weist eine erste Fläche 5.1 auf, die zur Innenseite 4.1 der Wand 4 bzw. Gehäuse 6 deutet. Zwischen der ersten Fläche 5.1 und der Innenseite 4.1 der Wand 4 können im montierten Zustand des Laststufenschalters 1 eine oder mehrere Dichtungen in Form eines oder mehrerer Dichtringe 21 angeordnet sein. Somit ist die Dichtung bzw. Dichtring 21 zwischen Flanschmodul 2 und Gehäuse 6 angeordnet. Dies verhindert ein Austreten von Transformatoröl, welches sich im Inneren des Stufentransformators 30 befindet.

Der auf der Außenseite 4.2 des Stufentransformators 30 angeordnete erste Bereich 10 des Flanschmoduls 2 weist ein zumindest teilweise ausgebildetes, umfangsseitig verlaufendes Gewinde 11 auf. Mittels einer Überwurfmutter 12, die ein Innengewinde 13 aufweist, erfolgt die Befestigung des Laststufenschalters 1 am Gehäuse 6 des Stufentransformators 30. Durch Festziehen der Überwurfmutter 12 wird das Flanschmodul 2 und damit der gesamte Laststufenschalter 1 gegen die Innenseite 4.1 des Gehäuses 6 bzw. der Wand 4 gedrückt. Die Verbindung zwischen Überwurfmutter 12 und Flanschmodul 2 kann auch mittel Rastnasen oder ähnlichem umgesetzt werden. Dabei wird die Überwurfmutter 12 stets auf das Flanschmodul 2 gesetzt um dieses zu fixieren. Über den Flansch 5 stützt sich das Flanschmodul 2 an der Innenseite der Wand 4 des Stufentransformators 30 ab. In der hier gezeigten Ausführungsform ist eine Abdeckkappe 14 von außen auf den Laststufenschalter geklippt. Diese dient als Schutz vor Witterungseinflüssen.

Das Flanschmodul 2 bildet einen Teil des Laststufenschalters 1. Im ersten Bereich 10 des Flanschmoduls 2 sind die Steuereinheit 40 und die Kommunikationseinheit 41 angeordnet. Diese sind von außen, also außerhalb des Stufentransformators 30, zugänglich. Im zweiten Bereich 20, der sich im Inneren des Stufentransformators 30 befindet, sind der Antrieb 42, der Lastumschalter 43 und der Wähler 44 angeordnet. Während der Wähler 44 aus mechanischen Schaltern/Kontakten aufgebaut ist, weist der Lastumschalter 43 Halbleiterschaltelemente auf. Bei dem Laststufenschalter 1 handelt es sich somit um einen sog. Hybrid-Laststufenschalter.

### Bezugszeichenliste

- 1: Laststufenschalter
- 2: Flanschmodul
- 3: Öffnung
- 4: Wand
- 4.1: Innenseite von 4
- 4.2: Außenseite von 4
- 5: Flansch
- 5.1: erste Fläche von 5
- 6: Gehäuse
- 7: Deckel
- 10: erster Bereich
- 11: Gewinde
- 12: Überwurfmutter
- 13: Innengewinde
- 14: Abdeckkappe
- 20: zweiter Bereich
- 21: Dichtung bzw. Dichtring
- 30: Stufentransformator
- 31: Wicklungsanzapfungen
- 32: Aktivteil
- 40: Steuereinheit
- 41: Kommunikationseinheit
- 42: Antrieb
- 43: Lastumschalter
- 44: Wähler

## Patentansprüche

1. Laststufenschalter (1) zur unterbrechungslosen Lastumschaltung zwischen unterschiedlichen Wicklungsanzapfungen eines Stufentransformators (30), umfassend:
- ein Flanschmodul (2) und eine Überwurfmutter (12);
wobei
- der Stufentransformator (30) ein Gehäuse (6) mit einer Innenseite (4.1) aufweist;
- das Flanschmodul (2) einen Flansch (5) aufweist;
- das Flanschmodul (2) einen ersten Bereich (10) und einen zweiten Bereich (20) aufweist;
- das Flanschmodul (2) im ersten Bereich (10) ein zumindest teilweise ausgebildetes, umfangsseitig verlaufendes Gewinde (11) aufweist;
- im ersten Bereich (10) eine Steuereinheit (40) und/oder eine Kommunikationseinheit (41) angeordnet sind;
- der erste Bereich (10) zumindest teilweise außerhalb des Stufentransformators (30) angeordnet ist;
- im zweiten Bereich (20) ein Antrieb (42), ein Lastumschalter (43) und ein Wähler (44) angeordnet sind;
- der zweite Bereich (20) zumindest teilweise im Inneren des Stufentransformators (30) angeordnet ist;
- die Überwurfmutter (12) ein Innengewinde (13) aufweist;
- der Laststufenschalter (1) mittels der Überwurfmutter (12) und dem Flanschmodul (2) am Stufentransformator (30) befestigbar ist, derart dass im montierten Zustand des Laststufenschalters (1), durch das Anbringen der Überwurfmutter (12) an das Flanschmodul (2), die Überwurfmutter (12) durch Verschrauben den Flansch (5) gegen die Innenseite (4.1) des Gehäuses (6) des Stufentransformators (30) drückt und damit den Laststufenschalter (1) fixiert.

2. Laststufenschalter (1) nach Anspruch 1, wobei
- zwischen dem Flanschmodul (2) und dem Gehäuse (6) mindestens eine Dichtung (21) angeordnet ist.

3. Laststufenschalter (1) nach einem der Ansprüche 1 oder 2, wobei
- der Lastumschalter (43) Halbleiterschaltelemente und der Wähler (44) mechanische Schalter aufweist.

4. Stufentransformator (30) mit einem Laststufenschalter (1) nach einem der Ansprüche 1 bis 3, umfassend:
- ein Gehäuse (6) mit einem Deckel (7);
- ein Aktivteil (32) mit Wicklungsanzapfungen (31);
wobei
- der Laststufenschalter (1) am Deckel (7) des Gehäuses (6) über dem Aktivteil (32) und/oder am Gehäuse (6) neben dem Aktivteil (32) angeordnet ist.

5. Stufentransformator (30) nach Anspruch 4 mit einem Laststufenschalter (1) nach einem der Ansprüche 1 bis 3, wobei
- der Laststufenschalter (1) horizontal über dem Aktivteil (32) ausgerichtet oder vertikal ausgerichtet ist.

6. Stufentransformator (30) nach einem der Ansprüche 4 oder 5 mit einem Laststufenschalter (1) nach einem der Ansprüche 1 bis 3, wobei der Stufentransformator (30) ein ein- oder mehrphasiger Verteiltransformator ist.

## Claims

1. An on-load tap-changer (1) for uninterrupted diverter switch operation between different winding taps of a tapped transformer (30), comprising:
- a flange module (2) and a union nut (12);
wherein
- the tapped transformer (30) has a housing (6) with an inner side (4.1);
- the flange module (2) has a flange (5);
- the flange module (2) has a first region (10) and a second region (20);
- the flange module (2) has an at least partially formed, circumferentially extending thread (11) in the first region (10);
- a control unit (40) and/or a communication unit (41) are arranged in the first region (10);
- the first region (10) is arranged at least partially outside the step transformer (30);
- a drive (42), a diverter switch operation (43) and a selector (44) are arranged in the second area (20);
- the second region (20) is arranged at least partially inside the tapped transformer (30);
- the union nut (12) has an internal thread (13);
- the on-load tap-changer (1) can be fastened to the tapped transformer (30) by means of the union nut (12) and the flange module (2) in such a way that, when the on-load tap-changer (1) is mounted, by attaching the union nut (12) to the flange module (2), the union nut (12) presses the flange (5) against the inside (4.1) of the housing (6) of the tapped transformer (30) by screwing and thus fixes the on-load tap-changer (1).

2. On-load tap-changer (1) according to claim 1, wherein
- at least one seal (21) is arranged between the flange module (2) and the housing (6).

3. On-load tap-changer (1) according to one of claims 1 or 2, wherein
- the diverter switch (43) comprises semiconductor switching elements and the selector (44) comprises mechanical switches.

4. A tapped transformer (30) with an on-load tap-changer (1) according to any one of claims 1 to 3, comprising:
- a housing (6) with a cover (7);
- an active part (32) with winding taps (31);
wherein
- the on-load tap-changer (1) is arranged on the cover (7) of the housing (6) above the active part (32) and/or on the housing (6) next to the active part (32).

5. Tap-changer transformer (30) according to claim 4 with an on-load tap-changer (1) according to one of claims 1 to 3, wherein
- the on-load tap-changer (1) is aligned horizontally above the active part (32) or is aligned vertically.

6. A tapped transformer (30) according to any one of claims 4 or 5, comprising an on-load tap-changer (1) according to any one of claims 1 to 3, wherein the tapped transformer (30) is a single-phase or multi-phase distribution transformer.

## Revendications

1. Commutateur à gradins de charge (1) pour la commutation sans interruption de la charge entre différentes prises d'enroulement d'un transformateur à gradins (30), comprenant :
- un module à bride (2) et un écrou-raccord (12) ;
dans lequel
- le transformateur à gradins (30) présente un boîtier (6) avec une face intérieure (4.1) ;
- le module à bride (2) présente une bride (5) ;
- le module à bride (2) comporte une première zone (10) et une deuxième zone (20) ;
- le module à bride (2) comporte, dans la première zone (10), un filetage (11) au moins partiellement formé, s'étendant sur le pourtour ;
- une unité de commande (40) et/ou une unité de communication (41) sont disposées dans la première zone (10) ;
- la première zone (10) est disposée au moins en partie à l'extérieur du transformateur à gradins (30) ;
- un entraînement (42), un commutateur de charge (43) et un sélecteur (44) sont disposés dans la deuxième zone (20) ;
- la deuxième zone (20) est disposée au moins en partie à l'intérieur du transformateur à gradins (30) ;
- l'écrou-raccord (12) présente un filetage intérieur (13) ;
- le commutateur de charge (1) peut être fixé au transformateur à gradins (30) à l'aide de l'écrou-raccord (12) et du module à bride (2) de telle sorte que, lorsque le commutateur de charge (1) est monté, l'écrou-raccord (12) est fixé au module à bride (2) l'écrou-raccord (12) presse la bride (5) contre la face intérieure (4.1) du boîtier (6) du transformateur à gradins (30) par vissage et fixe ainsi le commutateur à gradins sous charge (1).

2. Commutateur de prise en charge (1) selon la revendication 1, dans lequel
- au moins un joint d'étanchéité (21) est disposé entre le module à bride (2) et le boîtier (6).

3. Commutateur à gradins de charge (1) selon l'une des revendications 1 ou 2, dans lequel
- le commutateur de charge (43) comporte des éléments de commutation à semiconducteurs et le sélecteur (44) comporte des commutateurs mécaniques.

4. Transformateur à gradins (30) avec un commutateur à gradins de charge (1) selon l'une des revendications 1 à 3, comprenant :
- un boîtier (6) avec un couvercle (7) ;
- une partie active (32) avec des prises d'enroulement (31) ;
où
- le commutateur à gradins de charge (1) est disposé sur le couvercle (7) du boîtier (6) au-dessus de la partie active (32) et/ou sur le boîtier (6) à côté de la partie active (32).

5. Transformateur à gradins (30) selon la revendication 4, avec un commutateur à gradins sous charge (1) selon l'une des revendications 1 à 3,
- le commutateur de prise en charge (1) est aligné horizontalement au-dessus de la partie active (32) ou aligné verticalement.

6. Transformateur à gradins (30) selon l'une des revendications 4 ou 5, avec un commutateur à gradins de charge (1) selon l'une des revendications 1 à 3, le transformateur à gradins (30) étant un transformateur de distribution monophasé ou polyphasé.
